# EUROPÄISCHE PATENTSCHRIFT

(11) **EP 1 850 418 B1**
(45) Veröffentlichungstag und Bekanntmachung des Hinweises auf die Patenterteilung: **17.08.2011**
(21) Anmeldenummer: 07007567.6
(22) Anmeldetag: 13.04.2007
(51) Int. Cl.: H01R 4/50, H01R 4/48

(54) **Elektrischer Verbinder**
Electric connector
Connecteur électrique

(30) Priorität: 25.04.2006 DE 102006019655
(43) Veröffentlichungstag der Anmeldung: 31.10.2007
(62) Teilanmeldung aus: 10008601.6
(73) Patentinhaber: Wago Verwaltungsgesellschaft mbH, 32423 Minden (DE)
(72) Erfinder: Stromiedel, Konrad, 99735 Wolkramshausen (DE)
(74) Vertreter: Gerstein, Hans Joachim

(56) Entgegenhaltungen:
- EP-A- 0 735 616
- WO-A-00/31830
- DE-A1- 19 803 085

## Beschreibung

Die Erfindung betrifft einen elektrischen Verbinder mit einem Isolierstoffgehäuse, das an zwei einander gegenüberliegenden Gehäuseseiten Einstecköffnungen aufweist, und zwar auf der einen Seite für das Einführen eines elektr. Kontaktstiftes und auf der anderen Seite für das Einstecken des isolationsfreien Endes mindestens eines elektr.Leiters. Auf der Stift-Seite besitzt der Verbinder einen Stift-Klemmkontakt, so dass der Verbinder auf den Kontaktstift einer Leiterplatte oder auf den Anschluss-Kontaktstift eines sonstigen Gegenkontaktes aufsteckbar ist, und auf der Leiter-Seite besitzt der Verbinder für jeden anzuschließenden elektr. Leiter einen Blattfeder-Klemmanschluss mit einer Blattfeder, die sich in Leitereinsteckrichtung und schräg gegen den elektr. Leiter erstreckt und mit ihrem Blattfederende das isolationsfreie Ende des eingesteckten Leiters festklemmt.

Das Isolierstoffgehäuse des Verbinders stellt für jeden anzuschließenden elektr. Leiter einen Anschlussraum zur Verfügung, in den der Kontaktstift und der elektr. Leiter nebeneinander mit in etwa paralleler Ausrichtung einsteckbar sind derart, dass sich der Kontaktstift und der elektr. Leiter mit ihren axialen Längen überlappen. Dabei ist der Kontaktstift in dem Anschlussraum lage-fixiert gehalten, wohingegen der elektr. Leiter in einem konstruktiv zugelassenen Verschiebebereich quer zu seiner Leiterachse verschiebbar ist (vorzugsweise parallel verschiebbar ist), wobei das Blattfederende des Blattfeder-Klemmanschlusses an derjenigen Seite des elektrischen Leiters anliegt, die dem Kontaktstift gegenüberliegt, so dass die Klemmkraft der Blattfeder den elektr. Leiter in Richtung des Kontaktstiftes drückt.

Elektr. Verbinder dieses Typs sind bereits 1976 in der GB 528 993 beschrieben. Sie sind dort als zweipolige Verbinder vorgestellt, bestehend aus zwei einpoligen Verbinder, die in einem gemeinsamen Blockgehäuse aus Isolierstoff angeordnet sind, so dass der zweipolige Blockgehäuseverbinder mit Bezug auf zwei parallel positionierte Kontaktstifte als "plug and socket arrangement" verstanden werden kann. Gemäß der GB 1 528 993 sind für das Aufstecken des Verbinders auf die Kontaktstifte Buchsen-Klemmkontakte vorgesehen, die derart auszuführen sind, dass der Verbinder im Bedarfsfall wieder von den Kontaktstiften abgezogen werden kann. Ebenso ist vorgesehen, dass auch die auf der anderen Seite des Verbinders vorhandenen Blattfeder-Klemmanschlüsse für die elektr. Leiter im Bedarfsfall wieder geöffnet werden können, indem die Blattfeder der Blattfeder-Klemmanschlüsse mittels eines Werkzeuges zurückgedrückt werden, so dass die elektr. Leiter aus dem Verbinder wieder herausgezogen werden können.

Ein weiterer Verbinder dieses Typs ist aus der EP 0 735 616 A2 bekannt (siehe dort Figuren 18 und 19). Er ist als "elektrischer Steckverbinder" bezeichnet, der auf die ein gelöteten Kontaktstifte einer Leiterplatte aufsteckbar ist und infolge eines tulpenförmig auffedernden Buchsen-Klemmkontaktes auch wieder von den Kontaktstiften abziehbar ist. Auf der anderen Seite des Verbinders ist wiederum ein Blattfeder-Klemmanschluss für den elektr. Leiter vorhanden, der ebenfalls (wie bei der GB 1 528 993) als lösbarer Blattfeder-Klemmanschluss ausgeführt ist.

Beide vorgenannten Verbinder gehen davon aus, dass ihre Stift-Klemmkontakte und ihre Leiter-Klemmanschlüsse in ihrer Gesamtheit aus einem Stück Federstahlblech gefertigt sind, wobei das Stück Federstahlblech auf der Stift-Seite zu einem Buchsen-Klemmkontakt verformt ist und auf der Leiter-Seite einen integrierten Blattfeder-Klemmanschluss für den elektr. Leiter bildet. Zwischen beiden Seiten übernimmt das Stück Federstahlblech die Stromleitungsfunktion, so dass bei der Materialauswahl auch auf eine brauchbare Stromleitfähigkeit des Federstahlbleches geachtet werden muss, was sich in den Materialkosten des Federstahlbleches niederschlägt.

Hinsichtlich ihrer konstruktiven Bauform sind die beiden vorgenannten Verbinder in der Weise ausgeführt, dass der Stift-Klemmkontakt einerseits und der Leiter-Klemmanschluss andererseits ausreichend voneinander entfernt angeordnet sind, so dass sich beide Seiten nicht gegenseitig behindern können. Die Isolierstoffgehäuse dieser bekannten Verbinder sind entsprechend groß bemessen.

WO 00/31830 A offenbart einen Verbinder, bei dem ein isolationsfreies Ende eines elektr. Leiters direkt an einem Kontaktstift anliegt und mit einer Blattfeder gegen den Kontaktstift gedrückt wird. Der Leiter ist in der Leitereinführungsöffnung verschiebbar.

Aufgabe der Erfindung ist es, einen Verbinder der vorgenannten Art zu schaffen, der kostengünstig herzustellen ist und dessen Baugröße zudem erheblich reduziert werden kann, so dass er auch unter beengten Platzverhältnissen sowohl als einpoliger als auch als mehrpoliger Verbinder eingesetzt werden kann.

Ein gattungsgemäßer elektrischer Verbinder ist in der DE 198 03 085 A1 beschrieben.

Ein gattungsgemäßer elektrischer Verbinder ist in der DE 198 03 085 A1 beschrieben. Aus einem einstückigen Blechstanzbiegeteil ist ein Kontaktelement ausgeformt, bei dem von einer Grundplatte eine Klemmfeder mit zwei spiegelsymmetrischen Schenkeln her-ausgestellt ist. Weiterhin sind Kontaktfeder mit der Grundplatte verbunden, die einen Stützabschnitt und einen Andruckabschnitt haben.

Ein elektrischer Leiter wird von einem Klemmfederschenkel gegen den Stützabschnitt einer Kontaktfeder gedrückt und lager-fixiert an dem Stützabschnitt gehalten. Ein Kontaktstift wird hingegen von dem Andruckabschnitt einer Kontaktfeder gegen eine von der Grundplatte herausgestellte Stützfläche gedrückt. Damit werden voneinander vollständig unabhängige Klemmfederkontakte für einen elektrischen Leiter und einen Kontaktstift bereitgestellt. Das Anklemmen eines elektrischen Leiters beeinflusst das Anklemmen eines Kontaktstiftes nicht und umgekehrt.

Diese Aufgabe wird durch den elektrischen Verbinder mit den Merkmalen des Anspruchs 1 gelöst. Vorteilhafte Ausführungsformen sind in den Unteransprüchen beschrieben. Zwischen dem elektrischen Leiter und dem Kontaktstift im Bereich ihrer gegenseitigen axialen Überlappung eine Kontaktwand positioniert, die den elektr. Leiter beim Einsteckvorgang in den Anschlussraum in Richtung seiner Leiterachse führt, und zwar vorzugsweise bis in eine bodenseitige, zur Kontaktwand hin offene Leiter-Fangtasche. Durch diese Kontaktwand-Führung ist das unerwünschte Abspleißen einzelner Drähte eines mehrdrähtigen flexiblen Leiters vermieden. Die Kontaktwand ist in einem konstruktiv zugelassenen Verschiebebereich quer zur Leiterachse des elektr. Leiters und gemeinsam mit dem elektr. Leiter in Richtung des Kontaktstiftes verschiebbar, so dass der elektr. Leiter direkt die Kontaktwand und die Kontaktwand direkt den Kontaktstift kontaktiert.

Ein Verbinder mit den vorstehenden Merkmalen ist äußerst kostengünstig herzustellen. Bei dem neuen Verbinder wird neben der Kontaktwand nur noch ein kleines Stück Federstahlblech verwendet und zwar ausschließlich zur Bildung des Blattfeder-Klemm-anschluss. Der hierfür erforderliche Materialeinsatz kann insbesondere dann erheblich reduziert werden, wenn sich die Blattfeder des Blattfeder-Klemmanschlusses am Isolierstoffgehäuse des Verbinders abstützt. Es wird diesbezüglich vorgeschlagen, dass der Blattfeder-Klemmanschluss eine U-förmige gebogene zweischenklige Blattfeder besitzt, die einen Blattfeder-Klemmschenkel und einen Blattfeder-Halteschenkel aufweist, wobei der Blattfeder-Halteschenkel in dem Isolationsstoffgehäuse des Verbinders durch Verrastung mit dem Isolierstoffgehäuse festgelegt ist.

Hinsichtlich der geforderten Reduzierung der Baugröße des Verbinders gehört es zur Lehre der Erfindung, dass sich die in den Verbinder einzusteckenden axialen Längen des Kontaktstiftes und des elektr. Leiters überlappen. Diese Überlappung kann maximal sein, indem der elektr. Leiter bis zu einer bodenseitigen Anschlusswand in den Anschlussraum des Verbinders eingesteckt wird, so dass das Ende des elektr. Leiters bis nahe an den Fußpunkt des elektr. Kontaktstiftes oder eines sonstigen Anschlussstiftes herangeführt ist. Durch diese maximale Überlappung wird erreicht, dass die Bauhöhe des Verbinders nicht wesentlich größer ist als die Einstecktiefe des elektr. Leiters.

Die neuen Verbinder können pro Pol einen oder zwei Anschlussräume für elektr. Leiter aufweisen, wobei für einen Verbinder mit zwei Anschlussräumen nur ein Kontaktstift ausreichend ist, wenn dieser mittig zwischen den Anschlussräumen positioniert ist und beiden Anschlussräumen als Kontaktstift dient.

Die erfindungsgemäßen Verbinder können prinzipiell auf jeden in der Praxis gebräuchlichen Kontaktstift und/oder Anschlussstift aufgesteckt werden. Bevorzugt ist es, das Kopfende des jeweiligen Kontaktstiftes in dem Anschlussraum durch einen Isolierstoff-Übergriff positionsgenau zu fixieren. Diese Positionsgenauigkeit des jeweils verwendeten Kontaktstiftes verbessert die Kontaktanlage des elektr. Leiters an dem Kontaktstift.

Dem gleichen Zweck der Positionsgenauigkeit des Kontaktstiftes dient eine Ausführungsform wonach das Fußende des Kontaktstiftes mittels eines seitlichen Stützlagers gegen das Isolierstoffgehäuse des Verbinders lage-fixiert gehalten ist.

Die in dem Isolierstoffgehäuse des Verbinders positionsgenau und lagefixiert gehaltenen Kontaktstifte können auf Wunsch der weiterverarbeitenden Industrie bereits von dem Herstellerbetrieb der neuen Verbinder in die jeweiligen Anschlussräume des Verbinders eingesteckt werden, so dass dann die weiterverarbeitende Industrie die Verbinder mit den fußseitig vorstehenden Kontaktstiften direkt z. B. in die Einlötöffnungen einer Leiterplatte einsetzen kann und verlöten kann.

Es ist ein Vorteil, Kontaktstifte zu verwenden, die unterhalb ihres Kopfendes mit einer Vorwölbung ausgebildet sind, deren Scheitellinie sich quer zur Längsachse des Kontaktstiftes erstreckt. In Verbindung mit einer in Richtung der Längsachse des Kontaktstiftes verlaufenden Kontaktlinie eines elektr. Leiters ergibt sich dann im Kreuzungspunkt der genannten Linien ein punktförmiger Anlagekontakt mit einer höheren spezifischen Flächenpressung, wodurch der Stromübergang in diesem Kontaktpunkt verbessert ist.

Nachfolgend werden Ausführungsbeispiele der Erfindung anhand der Zeichnungen beschrieben. Es zeigen:
- Figuren 1 + 2 -: einen Verbinder in Seitenanschicht und perspektivischer Schnittansicht;
- Figur 3 -: eine Ausführungsform des erfindungsgemäßen Verbinders;
- Figuren 4 + 5 -: zwei weitere Beispiele von Verbindern;
- Figuren 6 - 8 -: zwei Ausführungsbeispiele mit einer Auszugssperre des Kontaktstiftes aus dem Verbindergehäuse;
- Figuren 9 - 15 -: zwei Anwendungsbeispiele eines Verbinders.

Figur 1 zeigt einen Querschnitt durch einen Verbinder und zwar im aufgesteckten Zustand auf einen Kontaktstift 3, der in die Leiterplatte 3 eingelötet ist. Der Kontaktstift 3 besitzt die Vorwölbung 5 und ist mittels des Isolierstoff-Übergriffs 6 positionsgenau in dem Anschlussraum 7 des Isolierstoffgehäuses 8 gehalten.

Der elektr. Leiter 9 wird von der oberen Seite in den Verbinder eingesteckt. In dem Anschlussraum 7 des Verbinders sind der Kontaktstift 3 und der elektr. Leiter 9 nebeneinander angeordnet und überlappen sich mit ihren axialen Längen. Mittels der Vorwölbung 5 kontaktiert der Kontaktstift den elektr. Leiter 9 direkt, so dass ein unmittelbarer Stromübergang zwischen dem Kontaktstift und dem elektrischen Leiter stattfindet.

Der elektr. Leiter 9 ist (wie die Gehäusedarstellung in Fig. 1 zeigt) mittels der Federkraft (Klemmkraft) der Blattfeder 13 nach links gegen den Kontaktstift 3 verschiebbar. Die Verschiebung erfolgt innerhalb des konstruktiv zugelassenen Verschiebebereichs 10. Das gewährleistet, dass der elektr. Leiter 9 stets kontaktsicher an dem jeweils verwendeten Kontaktstift 3 anliegt.

Die in den Verbinder eingebaute Blattfeder 13 ist U-förmig aus einem Stück Federstahlblech gefertigt und besitzt einen Blattfeder-Klemmschenkel 11 und einen Blattfeder-Halteschenkel 12. Sie ist mit ihrem Kopfboden und ihrem Halteschenkel 12 in dem Isolierstoffgehäuse lage-fixiert gehalten.

In dem Isolierstoffgehäuse des Verbinders ist in der üblichen Weise eine Prüföffnung 14 vorgesehen. Auch ist es möglich, das Isolierstoffgehäuse mit einem Drücker aus Isolierstoff auszurüsten, der manuell zu betätigen ist, um im Bedarfsfall den Blattfeder-Klemmschenkel 11 von dem elektr. Leiter 9 abzudrücken, so dass die Klemmung des elektr. Leiters gelöst ist und der elektr. Leiter aus dem Verbinder herausgezogen werden kann. Das gleiche Ergebnis wird üblicherweise auch mit einer Betätigungsöffnung im Isolierstoffgehäuse erreicht, durch die ein Werkzeug (z. B. eine Schraubendreherklinge) bis an den Blattfeder-Klemmschenkel 11 herangeführt werden kann, wie dies z. B. auch in der Figur 3 dargestellt ist.

Figur 2 zeigt in perspektivischer Darstellung einen mehrpoligen Verbinder, mit einem aus Isolierstoff gefertigten Blockgehäuse 15. Die in das Blockgehäuse 15 insgesamt eingebauten fünf einpoligen Verbinder sind baugleich und entsprechen jeweils dem Ausführungsbeispiels gemäß Figur 1. Sie sind zueinander wechselseitig ausgerichtet. Dieses Anordnungsschema ist platzsparend, es kann aber auch durch jedes andere gewünschte Anordnungsschema ersetzt werden.

Figur 3 zeigt den perspektivischen Querschnitt eines einpoligen Verbinders gemäß der Erfindung mit einem Anschlussraum 16, der für den Anschluss eines mehrdrähtigen flexiblen Leiters 17 besondere Merkmale aufweist. Der Anschlussraum schließt an seiner linken Seite mit einer Kontaktwand 18 ab, die zwischen dem flexiblen Leiter 17 und dem Kontaktstift 19 positioniert ist und die in einen konstruktiv zugelassenen Verschiebebereich 20 quer zur Leiterachse des elektr. Leiters 17 und gemeinsam mit diesem in Richtung des Kontaktstiftes 19 verschiebbar ist, um einen guten elektr. Kontakt zwischen dem Kontaktstift, der Kontaktwand und dem flexiblen Leiter sicherzustellen. Die Kontaktwand 18 führt den flexiblen Leiter beim Einsteckvorgang bis in eine bodenseitige, zur Kontaktwand hin offene Leiter-Fangtasche 21, wodurch verhindert wird, dass beim Einsteckvorgang Einzeldrähte von dem mehrdrähtigen flexiblen Leiter 17 abspleißen. Die Leiterklemmstelle zwischen der Blattfeder 22 und der Kontaktwand 18 kann zum Anschließen und Lösen des elektr. Leiters geöffnet werden, indem eine Schraubendreherklinge über die Betätigungsöffnung 23 in den Anschlussraum eingeführt wird und mittels der Schraubendreherklinge die Blattfeder vom elektr. Leiter wegbewegt wird. Bei 24 ist die übliche Prüföffnung vorgesehen.

Figur 4 zeigt einen Verbinder, der mit dem Verbinder gem. Figur 1 vergleichbar ist, bei dem jedoch der in den Anschlussraum eingesteckte Kontaktstift 25 ein unteres Stützlager 26 aufweist, das gegen das Isolierstoffgehäuse des Verbinders gerichtet ist und die Positionsgenauigkeit des Kontaktstiftes in dem Anschlussraum verbessert.

Figur 5 zeigt im Querschnitt einen einpoligen Verbinder, der zwei Anschlussräume für zwei elektr. Leiter 27 und 28 besitzt und zur Herstellung einer elektr. Verbindung auf nur einen Kontaktstift 29 aufsteckbar ist. Der Kontaktstift 29 ist zu seiner Längsachse spiegelsymmetrisch ausgebildet und dient somit den beiden Anschlussräumen als Kontaktstift. Er besitzt beidseitig jeweils einen Stützlager 30, die das positionsgenaue Aufstecken des Verbinders auf den Kontaktstift gewährleisten.

Im Regelfall werden die Verbinder auf den Kontaktstiften einer Leiterplatte oder auf den Anschluss-Kontaktstift eines sonstigen Gegenkontaktes (z. B. an einem elektr. Gerät) aufgesteckt. Das kann wahlweise vor oder nach dem Anschließen der elektr. Leiter an den Verbinder erfolgen. Im Bedarfsfall, z. B. bei einem Defekt eines mit dem Verbinder verdrahteten Bauteils, ist es arbeitstechnisch von Vorteil, den Verbinder von den Kontaktstiften abzuziehen und die komplette Bauteilgruppe (z. B. bestehend aus dem defekten Bauteil und dem mit dem Bauteil verdrahteten Verbinder) gegen eine neue Bauteilgruppe auszutauschen.

In der Praxis gibt es auch Anwendungsfälle für den neuen Verbinder, bei denen verlangt wird, dass der Verbinder nicht von den Kontaktstiften abgezogen werden darf, d. h. es soll für den Kontaktstift eine Auszugssperre vorhanden sein, so dass dieser nicht aus dem Anschlussraum des Verbinders herausgezogen werden kann. Dies ist in den Figuren 6 bis 8 dargestellt.

Figur 6 zeigt einen Verbinder, der mit dem Ausführungsbeispiel gem. Figur 4 vergleichbar ist, jedoch zusätzlich eine Auszugssperre für den Kontaktstift aufweist, der bei diesem Ausführungsbeispiel in der Form der Widerhaken-Verrastungen 31 in den entsprechenden Vertiefungen des Isolierstoffgehäuses des Verbinders wirksam ist.

Die Figur 7 und 8 zeigen zwei Verbinder, deren Isolationsstoffgehäuse in der Weise konstruiert und geformt sind, dass beide Verbinder gemeinsam als eine elektr. Steckverbindung verwendbar sind. In ihrem grundsätzlichen Aufbau sind die Verbinder 32 und 33 mit dem Ausführungsbeispiel gemäß Fig. 4 vergleichbar, jedoch ist bei dem links dargestellten Verbinder 32 der Kontaktstift 34 (der beiden Verbindern gemeinsam ist) mit einer Auszugssperre 35 in dem Isolierstoffgehäuse 36 festgelegt, wohingegen bei dem rechts dargestellten Verbinder 33 das Isolierstoffgehäuse 37 von dem (für beide Verbinder gemeinsamen) Kontaktstift 34 abziehbar ist, wodurch die dargestellte elektr. Steckverbindung geöffnet werden kann.

Die Figuren 9 bis 15 zeigen zwei Anwendungsbeispiele für einen Verbinder gemäß der Lehre der Erfindung, um zu demonstrieren, dass diese sehr gut auch als steckbare Anschluss-Verbinder verwendet werden können, die auf abgewinkelten Kontaktstiften aufsteckbar sind, die ihrerseits in eine Leiterplatte eingelötet sind.

Fig. 11 zeigt eine Leiterplatte 38, in die in einer versetzten Anordnung jeweils ein langer abgewinkelter Kontaktstift 39 und ein kurzer abgewinkelter Kontaktstift 39 und ein kurzer abgewinkelter Kontaktstift 40 eingelötet sind, wobei die versetzte Anordnung gewährleistet, dass die Lötstellen der Kontaktstifte in der Leiterplatte 38 einen ausreichenden, das heißt störungsfreien Abstand voneinander haben.

Die auf die abgewinkelten Kontaktstifte aufsteckbaren Verbinder sind im Querschnitt in Fig. 9 und Fig. 10 dargestellt. Die Fig. 12 und Fig. 13 zeigen die Verbinder als 6-poligen Verbinder 41 in einem gemeinsamen Isolierstoff-Block-Gehäuse. Fig. 11 und Fig. 12 zeigen den 6-poligen Verbinder 41 vor dem Aufstecken auf die abgewinkelten Kontaktstifte der Leiterplatte 38. Die Fig. 13 zeigt denselben 6-poligen Verbinder nach dem Aufsteckvorgang.

Fig. 14 zeigt eine Leiterplatte 42 mit abgewinkelten Kontaktstiften (entsprechend der Leiterplatte 38 in Fig. 11), die in das Gehäuse eines Vorschaltgerätes 43 für elektr. Leuchten eingebaut ist derart, dass der erfindungsgemäße 6-polige Verbinder 44 problemlos in einem einzigen Steckvorgang alle erforderlichen Leiter-Verbindungen zu dem Vorschaltgerät und zu der Leuchte herstellen kann (siehe Fig. 15).

## Patentansprüche

1. Elektrischer Verbinder (32, 33, 41, 44),
- mit einem Isolierstoffgehäuse (8, 36, 37), das an zwei einander gegenüberliegenden Gehäuseseiten Einstecköffnungen aufweist, und zwar auf der einen Seite für das Einführen eines elektrischen Kontaktstiftes (3, 19, 25, 29, 34, 39, 40) und auf der anderen Seite für das Einstecken des isolationsfreien Endes mindestens eines elektrischen Leiters (9, 17, 27, 28),
- auf der Leiter-Seite besitzt der Verbinder (32, 33, 41, 44) für jeden anzuschließenden elektrischen Leiter (9, 17, 27, 28) einen Blattfeder-Klemmanschluss mit einer Blattfeder (13, 22), die geeignet ist, um sich in Leitereinsteckrichtung und schräg gegen den elektrischen Leiter (9, 17, 27, 28) zu erstrecken und mit ihrem Blattfederende das i-solationsfrele Ende des eingesteckten elektrischen Leiters (9, 17, 27, 28) fest zu klemmen,
- wobei das Isolierstoffgehäuse (8, 36, 37) des Verbinders (32, 33, 41, 44) für jeden anzuschließenden elektrischen Leiter(9, 17, 27, 28) einen Anschlussraum (7, 16) zur Verfügung stellt, in den der Kontaktstift (3, 19, 25, 29, 34, 39, 40) und der elektrische Leiter (9, 17, 27, 28) nebeneinander mit in etwa paralleler Ausrichtung zur Überlappung des Kontaktstiftes (3, 19, 25, 29, 34, 39, 40) und des elektrischen Leiters (9, 17, 27, 28) mit ihren axialen Längen einsteckbar und
- der Kontaktstift (3, 19, 25, 29, 34, 39, 40) in dem Anschlussraum (7, 16) lage-fixiert gehalten werden kann, wohingegen der elektrische Leiter (9, 17, 27, 28) in einem konstruktiv zugelassenen Verschiebebereich (10, 20) quer zu seiner Leiterachse verschiebbar bleibt,
- wobei das Blattfederende des Blattfeder-Klemmanschlusses zur Anlage an derjenigen Seite des elektrischen Leiters (9, 17, 27, 28) vorgesehen ist, die dem Kontaktstift gegenüberliegt, so dass die Klemmkraft der Blattfeder (13, 22) einen eingesteckten elektrischen Leiter in Richtung des Kontaktstiftes drückt,
- **dadurch gekennzeichnet, dass** eine Kontaktwand (18) zur Positionierung zwischen dem elektrischen Leiter (17) und dem Kontaktstift (19) im Bereich ihrer gegenseitigen axialen Überlappung und Führung des elektrischen Leiters (9, 17, 27, 28) beim Einsteckvorgang in den Anschlussraum (7, 16) in Richtung seiner Leiterachse vorgesehen ist, und
- dass die Kontaktwand (18) in einem konstruktiv zugelassenen Verschiebebereich (20) quer zur Leiterachse eines angrenzenden eingesteckten elektrischen Leiters (9, 17, 27, 28) und gemeinsam mit dem elektrischen Leiter (9, 17, 27, 28) in Richtung eines angrenzendendes Kontaktstiftes (19) verschiebbar ist, um zu bewirken, dass der elektrischen Leiter (9, 17, 27, 28) direkt die Kontaktwand (18) und die Kontaktwand (18) direkt den Kontaktstift (3, 19, 25, 29, 34, 39, 40) kontaktiert.

2. Verbinder (32, 33, 41, 44) nach Anspruch 1,
**dadurch gekennzeichnet,**
- **dass** der Verbinder (32, 33, 41, 44) zwei Anschlussräume (7, 16) aufweist,
- und **dass** die Einstecköffnung für einen Kontaktstift (29) zwischen den Anschlussräumen (7, 16) positioniert und so ausgebildet ist, dass ein in die Einstecköffnung eingeführter Kontaktstift (19) beiden Anschlussräumen (7, 16) als Kontaktstift (19) dient.

3. Verbinder (32, 33, 41, 44) nach Anspruch 1,
**dadurch gekennzeichnet, dass** das Isolierstoffgehäuse (8, 36, 37) einen Isolierstoff-Übergriff (6) hat, der geeignet ist, das Kopfende des Kontaktstiftes (3, 19, 25, 29, 34, 39, 40) durch den Isolierstoff-Übergriff (6) in dem Isolierstoffgehäuse (8, 36, 37) des Verbinders (32, 33, 41, 44) positionsgenau in seiner Lage zu fixieren.

4. Verbinder (32, 33, 41, 44) nach einem der vorhergehenden Ansprüche,
**dadurch gekennzeichnet,**
- **dass** der Blattfeder-Klemmanschluss aus einer U-förmig gebogenen, zweischenkellgen Blattfeder (13, 22) besteht mit einem Blattfeder-Klemmschenkel (11) und einem Blattfeder-Halteschenkel (12)
- und **dass** der Blattfeder-Halteschenkel (12) in dem Isolierstoffgehäuse (8, 36, 37) des Verbinders (32, 33, 41, 44) durch Verrastung mit dem Isolierstoffgehäuse (8, 36, 37) festgelegt ist.

5. Vorrichtung mit einem Verbinder (32, 33, 41, 44) nach einem der vorhergehenden Ansprüche und einem Kontaktstift (3, 19, 25, 29, 34, 39, 40),
**dadurch gekennzeichnet,**
- **dass** das Fußende des Kontaktstiftes (3, 19, 25, 29, 34, 39, 40) mittels eines am Kontaktstift (3, 19, 25, 29, 34, 39, 40) ausgebildeten Stützlagers (26, 30) gegen das Isolierstoffgehäuse (8, 36, 37) des Verbinders (32, 33, 41, 44) lage-fixiert gehalten ist.

6. Vorrichtung mit einem Verbinder (32, 33, 41, 44) nach einem der Ansprüche 1 bis 4 und einem Kontaktstift (3, 19, 25, 29, 34, 39, 40),
**dadurch gekennzeichnet,**
- **dass** der Kontaktstift (3, 19, 25, 29, 34, 39, 40) unterhalb seines Kopfendes eine Vorwölbung (5) aufweist, deren Scheitellinie sich quer zu der Längsachse des Kontaktstiftes (3, 19, 25, 29, 34, 39, 40) erstreckt und die in Richtung des anzuschließenden elektrischen Leiters (9, 17, 27, 28) vorspringt,
- und **dass** das Blattfederende des Blattfeder-Klemmanschlusses zur Anlage in etwa auf der Höhe der Vorwölbung (5) an einem eingesteckten elektrischen Leiter (9, 17, 27, 28) geeignet ist.

## Claims

1. Electrical connector (32, 33, 41, 44),
- with an insulating housing (8, 36, 37), which has plug-in openings on two mutually opposite housing sides, namely on one side for the insertion of an electrical contact pin (3, 19, 25, 29, 34, 39, 40) and on the other side for plugging in the insulation-free end of at least one electrical conductor (9, 17, 27, 28),
- on the conductor side, the connector (32, 33, 41, 44) has a leaf-spring clamping connection for each electrical conductor (9, 17, 27, 28) to be connected, said leaf-spring clamping connection having a leaf spring (13, 22) which is suitable for extending in the conductor plug-in direction and at an angle with respect to the electrical conductor (9, 17, 27, 28) and for fixedly clamping the insulation-free end of the plugged-in electrical conductor (9, 17, 27, 28) by means of its leaf-spring end,
- wherein the insulating housing (8, 36, 37) of the connector (32, 33, 41, 44) provides a connection area (7, 16) for each electrical conductor (9, 17, 27, 28) to be connected, with it being possible for the contact pin (3, 19, 25, 29, 34, 39, 40) and the electrical conductor (9, 17, 27, 28) to be plugged in with their axial lengths next to one another with an approximately parallel alignment in respect of the overlap of the contact pin (3, 19, 25, 29, 34, 39, 40) and the electrical conductor (9, 17, 27, 28), and
- the contact pin (3, 19, 25, 29, 34, 39, 40) can be held fixed in position in the connection area (7, 16), whereas the electrical conductor (9, 17, 27, 28) continues to be capable of being moved transversely with respect to its conductor axis in a structurally permitted movement region (10, 20),
- wherein the leaf-spring end of the leaf-spring clamping connection is provided so as to bear against that side of the electrical conductor (9, 17, 27, 28) which is opposite the contact pin, with the result that the clamping force of the leaf spring (13, 22) presses a plugged-in electrical conductor in the direction of the contact pin,
- **characterized in that** a contact wall (18) is provided so as to position between the electrical conductor (17) and the contact pin (19) in the region in which they overlap one another axially and so as to guide the electrical conductor (9, 17, 27, 28) during the plug-in operation into the connection area (7, 16) in the direction of its conductor axis, and
- **in that** the contact wall (18) can be moved in a structurally permitted movement region (20) transversely with respect to the conductor axis of an adjoining plugged-in electrical conductor (9, 17, 27, 28) and together with the electrical conductor (9, 17, 27, 28) in the direction of an adjoining contact pin (19) in order to cause the electrical conductor (9, 17, 27, 28) to make direct contact with the contact wall (18) and the contact wall (18) to make direct contact with the contact pin (3, 19, 25, 29, 34, 39, 40).

2. Connector (32, 33, 41, 44) according to Claim 1, **characterized**
- **in that** the connector (32, 33, 41, 44) has two connection areas (7, 16),
- and **in that** the plug-in opening for a contact pin (29) is positioned between the connection areas (7, 16) and designed in such a way that a contact pin (19) which has been inserted into the plug-in opening serves as contact pin (19) for both connection areas (7, 16).

3. Connector (32, 33, 41, 44) according to Claim 1, **characterized in that** the insulating housing (8, 36, 37) has an insulating overhang (6), which is suitable for fixing the top end of the contact pin (3, 19, 25, 29, 34, 39, 40) precisely in its position by virtue of the insulating overhang (6) in the insulating housing (8, 36, 37) of the connector (32, 33, 41, 44).

4. Connector (32, 33, 41, 44) according to one of the preceding claims,
**characterized**
- **in that** the leaf-spring clamping connection comprises a two-limbed leaf spring (13, 22) bent in the form of a U with a leaf-spring clamping limb (11) and a leaf-spring holding limb (12),
- and **in that** the leaf-spring holding limb (12) is fixed in the insulating housing (8, 36, 37) of the connector (32, 33, 41, 44) by latching with the insulating housing (8, 36, 37).

5. Apparatus having a connector (32, 33, 41, 44) according to one of the preceding claims and a contact pin (3, 19, 25, 29, 34, 39, 40),
**characterized**
- **in that** the base end of the contact pin (3, 19, 25, 29, 34, 39, 40) is held fixed in position by means of a supporting bearing (26, 30), formed on the contact pin (3, 19, 25, 29, 34, 39, 40), against the insulating housing (8, 36, 37) of the connector (32, 33, 41, 44).

6. Apparatus with a connector (32, 33, 41, 44) according to one of Claims 1 to 4 and a contact pin (3, 19, 25, 29, 34, 39, 40),
**characterized**
- **in that** the contact pin (3, 19, 25, 29, 34, 39, 40) has a protrusion (5) beneath its top end, the apex line of said protrusion extending transversely with respect to the longitudinal axis of the contact pin (3, 19, 25, 29, 34, 39, 40), and said protrusion projecting in the direction of the electrical conductor (9, 17, 27, 28) to be connected,
- and **in that** the leaf-spring end of the leaf-spring clamping connection is suitable for bearing against a plugged-in electrical conductor (9, 17, 27, 28) approximately at the height of the protrusion (5).

## Revendications

1. Connecteur (32, 33, 41, 44) électrique,
- doté d'un boîtier en matériau isolant (8, 36, 37), qui présente des orifices d'enfichage sur deux côtés de boîtier se faisant face, et ce sur l'un des côtés pour l'introduction d'une broche de contact (3, 19, 25, 29, 34, 39, 40) électrique et sur l'autre côté pour l'enfichage de l'extrémité sans isolation d'au moins un conducteur (9, 17, 27, 28) électrique,
- sur le côté conducteur, le connecteur (32, 33, 41, 44) présente pour chaque conducteur (9, 17, 27, 28) électrique à raccorder une connexion serrée à lame à ressort avec une lame à ressort (13, 22), qui est appropriée pour s'étendre dans le sens d'enfichage du conducteur et en biais vers le conducteur (9, 17, 27, 28) électrique et serrer fixement par son extrémité de ressort à lame l'extrémité sans isolation du conducteur (9, 17, 27, 28) électrique enfiché,
- le boîtier en matériau isolant (8, 36, 37) du connecteur (32, 33, 41, 44) mettant à disposition pour chaque conducteur (9, 17, 27, 28) électrique à raccorder un espace de raccordement (7, 16) dans lequel la broche de contact (3, 19, 25, 29, 34, 39, 40) et le conducteur (9, 17, 27, 28) électrique peuvent être enfichés l'un à côté de l'autre avec une orientation à peu près parallèle pour le chevauchement de la broche de contact (3, 19, 25, 29, 34, 39, 40) et du conducteur (9, 17, 27, 28) électrique avec leurs longueurs axiales et
- la broche de contact (3, 19, 25, 29, 34, 39, 40) peut être maintenue de façon fixée en position dans l'espace de raccordement (7, 16), alors que le conducteur (9, 17, 27, 28) électrique reste coulissant dans une zone de déplacement (10, 20) autorisée au plan de la construction transversalement à son axe de conducteur,
- l'extrémité de lame à ressort de la connexion serrée à lame à ressort étant prévue pour s'appuyer sur le côté du conducteur (9, 17, 27, 28) électrique qui fait face à la broche de contact, de sorte que la force de serrage de la lame à ressort (13, 22) appuie un conducteur électrique enfiché en direction de la broche à contact,
- **caractérisé en ce qu'**une paroi de contact (18) est prévue pour le positionnement entre le conducteur (17) électrique et la broche de contact (19) dans la zone de son chevauchement axial réciproque et le guidage du conducteur (9, 17, 27, 28) électrique lors de l'opération d'enfichage dans l'espace de raccordement (7, 16) en direction de son axe de conducteur, et
- **en ce que** la paroi de contact (18) peut coulisser dans une zone de déplacement (20) autorisée au plan de la construction transversalement à l'axe de conducteur d'un conducteur (9, 17, 27, 28) électrique enfiché adjacent et conjointement avec le conducteur (9, 17, 27, 28) électrique en direction d'une broche de contact (19) adjacente, pour arriver à ce que le conducteur (9, 17, 27, 28) électrique soit en contact directement avec la paroi de contact (18) et la paroi de contact (18) soit en contact direct avec la broche de contact (3, 19, 25, 29, 34, 39, 40).

2. Connecteur (32, 33, 41, 44) selon la revendication 1,
**caractérisé**
- **en ce que** le connecteur (32, 33, 41, 44) présente deux espaces de raccordement (7, 16),
- et **en ce que** l'orifice d'insertion pour une broche de contact (29) est positionné entre les espaces de raccordement (7, 16) et est conçu de telle sorte qu'une broche de contact (19) introduite dans l'orifice d'insertion sert de broche de contact (19) aux deux espaces de raccordement (7, 16).

3. Connecteur (32, 33, 41, 44) selon la revendication 1,
**caractérisé en ce que** le boîtier en matériau isolant (8, 36, 37) a un recouvrement en matériau isolant (6) qui est approprié pour fixer l'extrémité supérieure de la broche de contact (3, 19, 25, 29, 34, 39, 40) de manière précise dans sa position par le recouvrement en matériau isolant (6) dans le boîtier en matériau isolant (8, 36, 37) du connecteur (32, 33, 41, 44).

4. Connecteur (32, 33, 41, 44) selon l'une quelconque des revendications précédentes,
**caractérisé**
- **en ce que** la connexion serrée à lame à ressort comprend une lame à ressort (13, 22) pliée en U et à deux branches, avec une branche de serrage à lame à ressort (11) et une branche de retenue à lame à ressort (12),
- et ce que la branche de retenue à lame à ressort (12) est fixée dans le boîtier en matériau isolant (8, 36, 37) du connecteur (32, 33, 41, 44) par encliquetage avec le boîtier en matériau isolant (8, 36, 37).

5. Dispositif avec un connecteur (32, 33, 41, 44) selon l'une quelconque des revendications précédentes et une broche de contact (3, 19, 25, 29, 34, 39, 40),
**caractérisé**
- **en ce que** l'extrémité inférieure de la broche de contact (3, 19, 25, 29, 34, 39, 40) est maintenue fixée en position contre le boîtier en matériau isolant (8, 36, 37) du connecteur (32, 33, 41, 44) au moyen d'un palier d'appui (26, 30) réalisé sur la broche de contact (3, 19, 25, 29, 34, 39, 40).

6. Dispositif doté d'un connecteur (32, 33, 41, 44) selon l'une quelconque des revendications 1 à 4 et d'une broche de contact (3, 19, 25, 29, 34, 39,40),
**caractérisé**
- **en ce que** la broche de contact (3, 19, 25, 29, 34, 39, 40) présente au-dessous de son extrémité supérieure une précourbure (5) dont la ligne de sommet s'étend transversalement à l'axe longitudinal de la broche de contact (3, 19, 25, 29, 34, 39, 40) et qui fait saillie en direction du conducteur (9, 17, 27, 28) électrique à raccorder,
- et **en ce que** l'extrémité du ressort à lame de la connexion serrée à ressort à lame est appropriée pour s'appliquer à peu près à la hauteur de la précourbure (5) sur un conducteur (9, 17, 27, 28) électrique enfiché.
